# EUROPÄISCHE PATENTSCHRIFT

(11) **EP 2 379 890 B1**
(45) Veröffentlichungstag und Bekanntmachung des Hinweises auf die Patenterteilung: **13.03.2013**
(21) Anmeldenummer: 09753119.8
(22) Anmeldetag: 18.11.2009
(51) Int. Cl.: F04C 2/10, F04C 15/00

(54) **FÖRDERAGGREGAT**
PUMP UNIT
UNITE DE REFOULEMENT

(30) Priorität: 16.12.2008 DE 102008054758
(43) Veröffentlichungstag der Anmeldung: 26.10.2011
(73) Patentinhaber: Robert Bosch GmbH, 70442 Stuttgart (DE)
(72) Erfinder: SIEGEL, Heinz, 70435 Stuttgart (DE)
(86) Internationale Anmeldenummer: PCT/EP2009/065402
(87) Internationale Veröffentlichungsnummer: WO 2010/072476

(56) Entgegenhaltungen:
- WO-A1-01/48355
- DE-A1- 2 532 091
- US-A- 2 965 040
- US-A- 3 289 601
- US-A- 4 084 926
- US-A1- 2002 159 906

## Beschreibung

### Stand der Technik

Die Erfindung betrifft ein Förderaggregat nach dem Oberbegriff des Anspruchs 1. Die Erfindung betrifft insbesondere eine Zahnradpumpe.

Aus der DE 10 2006 056 843 A1 ist ein Förderaggregat bekannt, mit einem dreiteiligen Gehäuse, das durch Durchgangsschrauben zusammengehalten ist, welche als Dehnschrauben ausgebildet sein können.

Aus der US 3,289,601 A und aus der DE 25 32 091 A1 sind Förderaggregate bekannt, bei welchen ein mehrteiliges Gehäuse mittels einer Schraubenfeder kraftbeaufschlagt wird. Aus der US 4,084,926 A ist ein Förderaggregat bekannt, bei welchem eine Kraftbeaufschlagung mittels eines pneumatischen Druckschuhs bewirkt wird.

### Offenbarung der Erfindung

Aufgabe der vorliegenden Erfindung ist es, ein Förderaggregat zu schaffen, welches in einem weiten Temperaturbereich von der Temperatur des Förderaggregats zumindest weitestgehend unbeeinflusste Fördereigenschaften aufweist.

Diese Aufgabe wird durch ein Förderaggregat mit den Merkmalen des Anspruchs 1 gelöst.

Vorteilhafte Weiterbildungen sind in den Unteransprüchen angegeben. Darüber hinaus finden sich für die Erfindung wichtige Merkmale in der nachfolgenden Beschreibung und in der Zeichnung, wobei die Merkmale sowohl in Alleinstellung als auch in unterschiedlichen Kombinationen für die Erfindung wichtig sein können, ohne dass hierauf nochmals explizit hingewiesen wird.

Die erfindungsgemäße Krafterzeugungseinrichtung ermöglicht es, eine zwischen den Gehäuseteilen wirkende Gehäuseschließkraft zu erzeugen, welche einer Ausdehnung des Gehäuses bei dessen Erwärmung entgegenwirkt. Somit kann unabhängig von einer mit Hilfe einer Verbindungseinrichtung erzeugen Kraft wird, eine zusätzliche Gehäuseschließkraft erzeugt werden.

Im Rahmen der Erfindung wurde erkannt, dass sich bei einer Erwärmung des Förderaggregats die Gehäuseteile des Gehäuses ausdehnen und dass diese Erwärmung einen Einfluss auf zwischen den Gehäuseteilen vorhandene Spaltmaße und/oder auf zwischen den Gehäuseteilen und dem mindestens einen Förderelement vorhandene Spaltmaße hat. Diese Spaltmaße wiederum haben einen unmittelbaren Einfluss auf den volumetrischen und den mechanischen Wirkungsgrad eines Förderaggregats. Eine Vergrößerung des Spaltmaßes kann zu einer Erhöhung eines Leckstroms beitragen, so dass sich der volumetrische Wirkungsgrad des Förderaggregats verschlechtert. Eine Verkleinerung eines Spaltmaßes zwischen dem mindestens einen Förderelement und mindestens einem der Gehäuseteile kann zu einer Erhöhung der Reibkraft zwischen diesen Bauteilen führen, so dass sich der mechanische Wirkungsgrad des Förderaggregats verschlechtert. Mit Hilfe der durch die Krafterzeugungseinrichtung bereitgestellten Gehäuseschließkraft wird erreicht, dass sich die genannten Spaltmaße nicht oder nur unwesentlich verändern. Hierdurch bleibt der volumetrische und mechanische Wirkungsgrad des Förderaggregats innerhalb eines weiten Temperaturbereichs zumindest weitestgehend konstant.

Bei der aus der DE 10 2006 056 843 A1 bekannten Verbindungseinrichtung können Dehnschrauben vorgesehen sein, die der Ausdehnung eines Gehäuses entsprechend ebenfalls gedehnt werden. Im Unterschied hierzu wird mit Hilfe der erfindungsgemäßen Krafterzeugungseinrichtung unabhängig von der Verbindungseinrichtung eine Gehäuseschließkraft erzeugt, welche der Ausdehnung der Gehäuseteile und einer wesentlichen Veränderung der oben genannten Spaltmaße in einen weiten Temperaturbereich zumindest weitestgehend verhindert.

Die Erfindung betrifft insbesondere ein Kraftstoff-Förderaggregat für ein Kraftfahrzeug. Solche Förderaggregate werden in einem weiten Temperaturbereich betrieben, der von der Umgebungstemperatur des Kraftfahrzeugs sowie von dem Druck und der Menge des zu fördernden beziehungsweise geförderten Kraftstoffs abhängig ist.

Eine Ausführungsform der Erfindung sieht vor, dass die Gehäuseteile entlang einer Gehäuseachse angeordnet sind und dass die Gehäuseschließkraft zumindest anteilig in einer zu der Gehäuseachse parallelen Richtung wirkt. Dies ermöglicht eine besonders einfache Übertragung der Gehäuseschließkraft auf die Gehäuseteile.

Vorzugsweise ist die Gehäuseschließkraft eine Druckkraft, welche das erste Gehäuseteil gegen das zweite Gehäuseteil drückt. Dies ermöglicht eine besonders einfache Erzeugung der Gehäuseschließkraft und einen einfachen Aufbau des Förderaggregats.

Vorteilhaft ist es, wenn die Druckkraft auf einer dem zweiten Gehäuseteil abgewandten Gehäusefläche des ersten Gehäuseteils angreift. Dies ermöglicht eine besonders einfache Einleitung der Gehäuseschließkraft in das Gehäuse.

Besonders vorteilhaft ist es, wenn die Krafterzeugungseinrichtung einen Speicherraum zur Aufnahme eines druckbeaufschlagten oder druckbeaufschlagbaren Fluids umfasst, mit welchem die Gehäuseschließkraft zumindest anteilig erzeugbar ist. Mit Hilfe eines Fluids können besonders hohe Gehäuseschließkräfte erzeugt werden. Je nach Druckbeaufschlagung des Fluids kann die Gehäuseschließkraft auch variabel sein.

Besonders bevorzugt ist es, wenn das Fluid durch ein von dem Förderaggregat zu förderndes Medium gebildet ist. In diesem Fall kann mit Hilfe des zu fördernden Mediums selbst und mit Hilfe des Förderaggregats eine Gehäuseschließkraft erzeugt werden. Die Verwendung eines weiteren Mediums und/oder einer weiteren Einrichtung zur Druckbeaufschlagung des Fluids ist somit nicht erforderlich.

Besonders bevorzugt ist es, wenn der Speicherraum mit einem Druckbereich des Förderaggregats fluidwirksam verbunden oder mit diesem Integral ausgebildet ist. Hierdurch kann ein besonders einfach aufgebautes Förderaggregat geschaffen werden.

Erfindungsgemäß ist ein mechanisches Krafterzeugungselement vorgesehen, mit welchem die Gehäuseschließkraft zumindest anteilig erzeugbar ist. Ein solches mechanisches Krafterzeugungselement ermöglicht eine vom Betriebszustand des Förderaggregats unabhängige Erzeugung einer Gehäuseschließkraft.

Das mechanische Krafterzeugungselement ist in Form einer Feder ausgebildet, insbesondere in Form einer Druckfeder zur Erzeugung einer Druckkraft.

Nach einer Ausführungsform der Erfindung ist vorgesehen, dass mindestens ein Krafterzeugungselement durch ein von der Verbindungseinrichtung separates Bauteil gebildet ist. Ein solches Bauteil ermöglicht eine von einem Ausdehnungszustand der Verbindungseinrichtung unabhängige Erzeugung einer Gehäuseschließkraft.

Da mindestens ein mechanisches Krafterzeugungselement mit einem Verbindungselement der Verbindungseinrichtung einstückig ist, kann die Teilezahl des Förderaggregats reduziert werden.

Nachfolgend werden Ausführungsformen der Erfindung unter Bezugnahme auf die Zeichnung erläutert. In der Zeichnung zeigen:
- Figur 1: eine Vorderansicht eines Förderaggregats, nicht Teilder vorliegenden Erfindung, längs einer in Figur 2 mit I - I bezeichneten Schnittlinie;
- Figur 2: eine Seitenansicht des Förderaggregats längs einer in Figur 1 mit II - II bezeichneten Schnittlinie; und
- Figur 3: eine Seitenansicht eines Förderaggregats gemäß der vorliegenden Erfindung entsprechend einer in Figur 1 mit III- III bezeichneten Schnittlinie.

Eine Ausführungsform eines in Figuren 1 und 2 als Ganzes mit dem Bezugszeichen 10 bezeichneten Förderaggregats ist als Innenzahnradpumpe ausgebildet. Das Förderaggragat 10 umfasst ein Gehäuse 12, welches sich entlang einer Gehäuseachse 14 zwischen einer Antriebsseite 16 und einer Deckelseite 18 erstreckt.

Das Gehäuse 12 weist ein deckelseitig angeordnetes erstes Gehäuseteil 20 sowie ein hierzu benachbart angeordnetes zweites Gehäuseteil 22 auf. Bei der dargestellten Ausführungsform umfasst das Gehäuse 12 ferner ein drittes Gehäuseteil 24, welches benachbart zu dem zweiten Gehäuseteil 22 und auf der dem ersten Gehäuseteil 20 gegenüberliegenden Seite des zweiten Gehäuseteils 22 angeordnet ist.

Das erste Gehäuseteil 20 und das zweite Gehäuseteil 22 begrenzen gemeinsam einen Aufnahmeraum 26, in welchem Förderelemente 28, 30 aufgenommen sind. Ein erstes Förderelement 28 ist in Form eines Zahnrads 32 ausgebildet, welches mit einem zweiten Förderelement 30 in Form eines Zahnrads kämmt, das als Hohlrad 34 ausgebildet ist. Während des Betriebs des Förderaggregats 10 rotiert das Zahnrad 32 um eine Antriebsachse 36, welche parallel zu der Gehäuseachse 14 verläuft. Das Hohlrad 34 rotiert während des Betriebs des Förderaggregats 10 um die Gehäuseachse 14, welche zu der Antriebsachse 36 versetzt ist.

Das Zahnrad 32 ist drehfest mit einer Antriebswelle 38 verbunden. Die Antriebswelle 38 ist in einer Lagerhülse 40 gelagert, welche insbesondere einstückig mit dem zweiten Gehäuseteil 22 ausgebildet ist. Die Lagerhülse 40 wiederum ist in einem zylindermantelförmigen Lagerabschnitt 41 aufgenommen, welcher vorzugsweise einstückig mit dem dritten Gehäuseteil 24 ausgebildet ist.

Die Antriebswelle 38 ist mit Hilfe eines endseitig angeordneten Antriebsabschnitts 42 antreibbar. Der Antriebsabschnitt 42 ist beispielsweise in Form einer Innensechskantfläche 44 ausgebildet.

Ein endseitiger Abschnitt der Antriebswelle 38 ist gegenüber dem dritten Gehäuseteil 24 mit Hilfe einer antriebsseitigen Dichtungseinrichtung 46 abgedichtet.

Das dritte Gehäuseteil 24 weist einen einstückig mit diesem ausgebildeten Flansch 48 auf, mit welchem das Förderaggregat 10 an einem nicht dargestellten Träger, beispielsweise einer Brennkraftmaschine, befestigbar ist.

Das dritte Gehäuseteil 24 weist einen saugseitigen Eingang 50 sowie einen druckseitigen Ausgang 52 für ein zu förderndes Medium, insbesondere für Öl oder Kraftstoff, auf. Der Eingang 50 ist insbesondere in Form einer Bohrung 50 ausgebildet, welche an einer Saugniere 54 mündet, die in dem dritten Gehäuseteil 24 ausgebildet ist. Die Saugniere 54 steht über eine in dem zweiten Gehäuseteil 22 ausgebildete Öffnung 56 fluidwirksam mit einem Saugbereich 58 des Förderaggregats 10 in Verbindung.

Der Ausgang 52 ist fluidwirksam mit einer Druckniere 60 verbunden, welche in dem dritten Gehäuseteil 24 ausgebildet ist. Die Druckniere 60 ist mit Hilfe einer in dem zweiten Gehäuseteil 22 ausgebildeten Öffnung 62 fluidwirksam mit einem Druckbereich 64 des Förderaggregats 10 verbunden.

Zur Trennung des Saugbereichs 58 und des Druckbereichs 64 umfasst das Förderaggregat 10 einen in dem Aufnahmeraum 26 angeordneten sichelförmigen Abschnitt 66, welcher vorzugsweise einstückig mit dem zweiten Gehäuseteil 22 ausgebildet ist.

Die Öffnungen 56 und 62 des zweiten Gehäuseteils 22 sind der Form des Saugbereichs 58 beziehungsweise des Druckbereichs 64 entsprechend nierenförmig ausgestaltet. In dem ersten Gehäuseteil 20 sind benachbart zu den Förderelementen 28, 30 in Form des Zahnrads 32 und des Hohlrads 34 nierenförmige Ausnehmungen 68 und 70 vorgesehen. Die Ausnehmungen 68, 70 sind bezogen auf eine Rotationsebene 72 des Zahnrads 32 spiegelsymmetrisch zu den Öffnungen 56 beziehungsweise 62 angeordnet und geformt. Mit Hilfe der nierenförmigen Ausnehmungen 68 und 70 wird erreicht, dass die Förderelemente 28 und 30 in Form des Zahnrads 32 und des Hohlrads 34 während des Betriebs des Förderaggregats 10 in axialer Richtung von der Antriebsseite 16 her mit dem selben Druck belastet werden wie von der Deckelseite 18 her.

Zur Verbindung der Gehäuseteile 20, 22 und 24 umfasst das Förderaggregat 10 eine insgesamt mit 74 bezeichnete Verbindungseinrichtung. Die Verbindungseinrichtung 74 weist ein Verbindungselement 76 auf, welches insbesondere topfförmig ausgebildet ist und mindestens zwei Gehäuseteile 20, 22 umschließt. Bei dem dargestellten Ausführungsbeispiel weist das Verbindungselement 76 einen Deckelabschnitt 78, einen sich hieran anschließenden, zylindermantelförmigen Seitenabschnitt 80 sowie einen hierzu abgewinkelten Randabschnitt 82 auf.

Der Randabschnitt 82 hintergreift einen schulterförmigen Abschnitt 84 des dritten Gehäuseteils 24. Auf diese Weise sind das erste Gehäuseteil 20, das zweite Gehäuseteil 22 sowie der Abschnitt 84 des dritten Gehäuseteils 24 formschlüssig innerhalb des Verbindungselements 76 aufgenommen. Zur Abdichtung nach au-βen ist zwischen dem zweiten Gehäuseteil 22 und dem Seitenabschnitt 80 des Verbindungselements 76 eine ringförmige Dichtung 86 angeordnet.

Die nierenförmige Ausnehmung 70 ist auf einer dem Aufnahmeraum 26 zugewandten Seite des ersten Gehäuseteils 20 angeordnet. Die Ausnehmung 70 ist (beispielsweise mit Hilfe einer Leitung 88) fluidwirksam mit einem Speicherraum 90 verbunden. Der Speicherraum 90 ist im Wesentlichen durch eine nach außen weisende Gehäusefläche 92 des ersten Gehäuseteils 20 sowie durch eine nach innen weisende Deckelfläche 94 des Verbindungselements 76 begrenzt. Mit Hilfe der Ausnehmung 70 und der Leitung 88 ist der Speicherraum 90 fluidwirksam mit dem Druckbereich 64 des Förderaggregats 10 verbunden.

Zur Abdichtung des Speicherraums 90 zum Saugbereich 58 hin ist eine ringförmige Dichtung 95, insbesondere in Form eines O-Rings, vorgesehen. Die Dichtung 95 ist zwischen dem ersten Gehäuseteil 20 und dem Übergang zwischen dem Deckelabschnitt 78 und dem Seitenabschnitt 80 des Verbindungselements 76 angeordnet.

Während des Betriebs des Förderaggregats 10, beispielsweise während der Förderung eines Kraftstoffs oder Öls, erwärmen sich die Bauteile des Förderaggregats. In Abhängigkeit der für die Verbindungseinrichtung 74 und für die Gehäuseteile 20, 22, 24 gewählten Materialien kann es bei einer Erwärmung des Förderaggregats 10 vorkommen, dass sich durch unterschiedliche Ausdehnung der genannten Bauteile zwischen den Gehäuseteilen 20 und 22 beziehungsweise 22 und 24 vorhandene Axialspalte vergrößern. Hierdurch wird der volumetrische Wirkungsgrad des Förderaggregats verschlechtert. Um dies zu verhindern, umfasst das Förderaggregat 10 eine Krafterzeugungseinrichtung 96.

Die Krafterzeugungseinrichtung 96 erzeugt eine Gehäuseschließkraft 98, welche insbesondere in Form einer Druckkraft ausgebildet ist. Die Gehäuseschließkraft 98 drückt das erste Gehäuseteil 20 auf das zweite Gehäuseteil 22. Die Gehäuseschließkraft 98 greift an der Gehäusefläche 92 des ersten Gehäuseteils 20 an. Hierdurch wird einer Vergrößerung eines in axialer Richtung anliegenden Spalts zwischen dem ersten Gehäuseteil 20 und dem zweiten Gehäuseteil 22 entgegengewirkt.

Zur Erzeugung der Gehäuseschließkraft 98 kann ein in dem Speicherraum 90 angeordnetes, druckbeaufschlagtes Fluid verwendet werden. Vorzugsweise ist dieses Fluid ein Medium, welches mit Hilfe des Förderaggregats 10 gefördert wird, insbesondere Kraftstoff oder Öl. Durch die fluidwirksame Verbindung zwischen dem Druckbereich 64 und dem Speicherraums 90 ist sowohl eine Füllung des Speicherraums 90 mit dem zu fördernden Medium gewährleistet als auch eine Druckbeaufschlagung dieses Mediums. Hierbei entsteht zwischen dem Deckelabschnitt 80 des Verbindungselements 76 und der Gehäusefläche 92 des ersten Gehäuseteils 20 ein Druckpolster, welches das erste Gehäuseteil 20 in Richtung auf das zweite Gehäuseteil 22 drückt.

Zusätzlich oder alternativ zu einer Erzeugung der Gehäuseschließkraft 98 mit Hilfe eines druckbeaufschlagten Fluids ist es möglich, die Gehäuseschließkraft 98 mit Hilfe eines mechanischen Krafterzeugungselements 100 zu erzeugen. Das Krafterzeugungselement 100 ist vorzugsweise in Form einer Feder 102, insbesondere einer Tellerfeder, ausgebildet. Das Krafterzeugungselement 100 stützt sich deckelseitig an dem Deckelabschnitt 78 des Verbindungselements 76 ab und drückt gegen die Gehäusefläche 92 des ersten Gehäuseteils 20. Auf diese Weise wird das erste Gehäuseteil 20 gegen das zweite Gehäuseteil 22 gedrückt.

Besonders bevorzugt ist es, wenn das mechanische Krafterzeugungselement 100, wie in Figur 2 dargestellt, in dem Speicherraum 90 angeordnet ist. Auf diese Weise kann die Gehäuseschließkraft 98 jeweils anteilig durch Druckbeaufschlagung eines Fluids und mit Hilfe eines mechanischen Krafterzeugungselements 100 erzeugt werden.

Mit Hilfe der Gehäuseschließkraft 98 wird nicht nur das erste Gehäuseteil 20 auf das zweite Gehäuseteil 22 gedrückt, sondern es wird auch das zweite Gehäuseteil 22 auf das dritte Gehäuseteil 24 gedrückt, so dass das Entstehen eines Axialspalts zwischen den Gehäuseteilen 22 und 24 bei Erwärmung des Förderaggregats verhindert wird. Dies trägt auch zu einer Entlastung der ringförmigen Dichtung 86 bei.

In der Figur 3 ist eine erfindungdgemäβe Ausführungsform eines Förderaggregats 10 dargestellt. Dieses Förderaggregat unterscheidet sich von dem vorstehend unter Bezugnahme auf die Figuren 1 und 2 beschriebenen Ausführungsform eines Förderaggregats 10 durch den Aufbau der Krafterzeugungseinrichtung 96.

Diese Krafterzeugungseinrichtung 96 umfasst ebenfalls eine Feder 102. Diese ist jedoch nicht separat von dem Verbindungselement 76 der Verbindungseinrichtung 74 vorgesehen, sondern einstückig mit dem Deckelabschnitt 78 des Verbindungselements 76 ausgebildet. Die Feder 102 ist bezogen auf die Gehäuseachse 14 zentral angeordnet und erzeugt eine Gehäuseschließkraft 98, welche das erste Gehäuseteil 20 auf das zweite Gehäuseteil 22 drückt. Mit Hilfe der Feder 102 ist gewährleistet, dass der Deckelabschnitt 78 stets unter Vorspannung an der nach außen gewandten Gehäusefläche 92 des ersten Gehäuseteils 20 anliegt.

Im Übrigen wird hinsichtlich des Aufbaus und der Funktionsweise des in der Figur 3 dargestellten Förderaggregats 10 auf die vorstehende Beschreibung des Aufbaus und der Funktionsweise des in den Figuren 1 und 2 dargestellten Förderaggregats 10 Bezug genommen.

## Patentansprüche

1. Förderaggregat (10), insbesondere Zahnradpumpe, mit einem Gehäuse (12), welches ein erstes Gehäuseteil (20) und ein zweites Gehäuseteil (22) umfasst, mit mindestens einem insbesondere als Zahnrad (34) ausgebildeten Förderelement (28), welches zwischen dem ersten Gehäuseteil (20) und dem zweiten Gehäuseteil (22) aufgenommen ist, wobei die Gehäuseteile (20, 22) mittels einer Verbindungseinrichtung (74) miteinander verbunden sind, wobei zusätzlich zu der Verbindungseinrichtung (74) eine Krafterzeugungseinrichtung (96) zur Erzeugung einer zwischen den Gehäuseteilen (20, 22) wirkenden Gehäuseschließkraft (98) vorgesehen ist, wobei die Krafterzeugungseinrichtung (96) mindestens ein in Form einer Feder (102) ausgebildetes mechanisches Krafterzeugungselement (100) umfasst, mit welchem die Gehäuseschließkraft (98) zumindest anteilig erzeugbar ist, **dadurch gekennzeichnet, dass** das mechanische Krafterzeugungselement (100) mit einem Verbindungselement (76) der Verbindungseinrichtung (74) einstückig ist.

2. Förderaggregat (10) nach Anspruch 1, **dadurch gekennzeichnet, dass** die Gehäuseteile (20, 22) entlang einer Gehäuseachse (14) angeordnet sind und dass die Gehäuseschließkraft (98) zumindest anteilig in einer zu der Gehäuseachse (14) parallelen Richtung wirkt.

3. Förderaggregat (10) nach Anspruch 1 oder 2, **dadurch gekennzeichnet, dass** die Gehäuseschließkraft (98) eine Druckkraft ist, welche das erste Gehäuseteil (20) gegen das zweite Gehäuseteil (22) drückt.

4. Förderaggregat (10) nach Anspruch 3, **dadurch gekennzeichnet, dass** die Druckkraft auf einer dem zweiten Gehäuseteil (22) abgewandten Gehäusefläche (92) des ersten Gehäuseteils (20) angreift.

5. Förderaggregat (10) nach einem der voranstehenden Ansprüche, **dadurch gekennzeichnet, dass** die Krafterzeugungseinrichtung (96) einen Speicherraum (90) zur Aufnahme eines druckbeaufschlagten oder druckbeaufschlagbaren Fluids umfasst, mit welchem die Gehäuseschließkraft (98) zumindest anteilig erzeugbar ist.

6. Förderaggregat (10) nach Anspruch 5, **dadurch gekennzeichnet, dass** das Fluid durch ein von dem Förderaggregat (10) zu förderndes Medium gebildet ist.

7. Förderaggregat (10) nach Anspruch 5 oder 6, **dadurch gekennzeichnet, dass** der Speicherraum (90) mit einem Druckbereich (64) des Förderaggregats (10) fluidwirksam verbunden oder mit diesem integral ausgebildet ist.

8. Förderaggregat (10) nach einem der voranstehenden Ansprüche, **dadurch gekennzeichnet, dass** mindestens ein mechanisches Krafterzeugungselement (100) durch ein von der Verbindungseinrichtung (74) separates Bauteil gebildet ist.

## Claims

1. Delivery unit (10), in particular gear pump, having a housing (12) which comprises a first housing part (20) and a second housing part (22), having at least one delivery element (28) which is configured, in particular, as a gearwheel (34) and is received between the first housing part (20) and the second housing part (22), the housing parts (20, 22) being connected to one another by means of a connecting device (74), a force generating device (96) for generating a housing closing force (98) which acts between the housing parts (20, 22) being provided in addition to the connecting device (74), the force generating device (96) comprising at least one mechanical force generating element (100) which is configured in the form of a spring (102) and by way of which the housing closing force (98) can be generated at least proportionately, **characterized in that** the mechanical force generating element (100) is integral with a connecting element (76) of the connecting device (74).

2. Delivery unit (10) according to Claim 1, **characterized in that** the housing parts (20, 22) are arranged along a housing axis (14), and **in that** the housing closing force (98) acts at least proportionately in a direction which is parallel to the housing axis (14).

3. Delivery unit (10) according to Claim 1 or 2, **characterized in that** the housing closing force (98) is a compressive force which presses the first housing part (20) against the second housing part (22).

4. Delivery unit (10) according to Claim 3, **characterized in that** the compressive force acts on a housing face (92) of the first housing part (20), which housing face (92) faces away from the second housing part (22).

5. Delivery unit (10) according to one of the preceding claims, **characterized in that** the force generating device (96) comprises an accumulator space (90) for receiving a fluid which is pressurized or can be pressurized and by way of which the housing closing force (98) can be generated at least proportionately.

6. Delivery unit (10) according to Claim 5, **characterized in that** the fluid is formed by a medium which is to be delivered by the delivery unit (10).

7. Delivery unit (10) according to Claim 5 or 6, **characterized in that** the accumulator space (90) is connected fluidically to a pressure region (64) of the delivery unit (10) or is configured integrally with the latter.

8. Delivery unit (10) according to one of the preceding claims, **characterized in that** at least one mechanical force generating element (100) is formed by a component which is separate from the connecting device (74).

## Revendications

1. Unité de refoulement (10), en particulier pompe à engrenages, comprenant un boîtier (12) qui comprend une première partie de boîtier (20) et une deuxième partie de boîtier (22), avec au moins un élément de refoulement (28) réalisé notamment sous forme de roue dentée (34), lequel est reçu entre la première partie de boîtier (20) et la deuxième partie de boîtier (22), les parties de boîtier (20, 22) étant connectées l'une à l'autre au moyen d'un dispositif de liaison (74), un dispositif de génération de force (96) étant prévu en plus du dispositif de liaison (74) pour produire une force de fermeture de boîtier (98) agissant entre les parties de boîtier (20, 22), le dispositif de génération de force (96) comprenant au moins un élément de génération de force mécanique (100) réalisé sous la forme d'un ressort (102), avec lequel la force de fermeture de boîtier (98) peut être générée au moins en partie, **caractérisée en ce que** l'élément de génération de force mécanique (100) est réalisé d'une seule pièce avec un élément de liaison (76) du dispositif de liaison (74).

2. Unité de refoulement (10) selon la revendication 1, **caractérisée en ce que** les parties de boîtier (20, 22) sont disposées le long d'un axe de boîtier (14) et **en ce que** la force de fermeture de boîtier (98) agit au moins en partie dans une direction parallèle à l'axe de boîtier (14).

3. Unité de refoulement (10) selon la revendication 1 ou 2, **caractérisée en ce que** la force de fermeture de boîtier (98) est une force de pression qui presse la première partie de boîtier (20) contre la deuxième partie de boîtier (22).

4. Unité de refoulement (10) selon la revendication 3, **caractérisée en ce que** la force de pression agit sur une surface de boîtier (92) de la première partie de boîtier (20) qui est opposée à la deuxième partie de boîtier (22).

5. Unité de refoulement (10) selon l'une quelconque des revendications précédentes, **caractérisée en ce que** le dispositif de génération de force (96) comprend un espace accumulateur (90) pour recevoir un fluide sollicité ou pouvant être sollicité par pression, avec lequel la force de fermeture de boîtier (98) peut être générée au moins en partie.

6. Unité de refoulement (10) selon la revendication 5, **caractérisée en ce que** le fluide est formé par un milieu à refouler depuis l'unité de refoulement (10).

7. Unité de refoulement (10) selon la revendication 5 ou 6, **caractérisée en ce que** l'espace accumulateur (90) est connecté fluidiquement à une région de pression (64) de l'unité de refoulement (10) ou est réalisé intégralement avec celle-ci.

8. Unité de refoulement (10) selon l'une quelconque des revendications précédentes, **caractérisée en ce qu'**au moins un élément de génération de force mécanique (100) est formé par un composant séparé du dispositif de liaison (74).
